# EUROPÄISCHE PATENTANMELDUNG

(11) **EP 4 623 790 A1**
(43) Veröffentlichungstag der Anmeldung: **01.10.2025**
(21) Anmeldenummer: 24166766.6
(22) Anmeldetag: 27.03.2024
(51) Int. Cl.: A47L 11/164, A47L 11/40

(54) **HALTEVORRICHTUNG**

(71) Anmelder: haid-tec geprüfte Oberflächentechnik GmbH, 89616 Rottenacker (DE)
(72) Erfinder: Haid-Thoma, Thomas, 88276 Berg (DE)
(74) Vertreter: Christ, Niko

(57) **Zusammenfassung**

Bekannte Reinigungsvorrichtungen benutzen bereits seit Langem Reinigungspads, die mithilfe von Haltevorrichtungen an Treibtellern befestigt und von diesen rotierend betätigt werden können. Die gängigen Haltevorrichtungen weisen häufig Schraub- oder Klemmverbindungen auf, welche insofern nachteilhaft sind, da sie leicht unter Betriebsbedingungen abnutzen und schwierig und aufwändig zu montieren sind.

Die Erfindung kann den Nachteilen abhelfen, indem sie Befestigungselemente vorsieht, die mit der Haltevorrichtung magnetisch zusammenwirken. Somit kann eine Haltevorrichtung zur lösbaren Befestigung eines Reinigungspads an einem Treibteller eines Reinigungsgeräts bereitgestellt werden, welche einen schnellen und einfachen Wechsel der Reinigungspads ermöglicht und gleichzeitig eine große Haltekraft aufweist.

## Beschreibung

Die Erfindung betrifft eine Haltevorrichtung für ein ringförmiges Reinigungspad, umfassend einen Treibteller und ein Sicherungselement, wobei der Treibteller erste Befestigungselemente aufweist, welche mit zweiten Befestigungselementen des Sicherungselement lösbar verbindbar sind.

Ein Treibteller ist eine Komponente, die oft in Reinigungsgeräten wie Scheuersaugmaschinen oder Poliermaschinen verwendet wird. Der Treibteller ist eine runde Scheibe, die mit einem ringförmigen Reinigungspad verbunden werden kann. Soweit vorliegend von einem Reinigungspad die Rede ist, kann es sich ebenso um ein Polierpad, ein Scheuerpad oder ein Diamantpad zum Schleifen handeln, die ebenfalls auf dem Treibteller einer Reinigungsmaschine angebracht werden können. Wenn das Reinigungsgerät eingeschaltet wird, dreht sich der Treibteller und nimmt dabei das von dem Treibteller mitgenommene Reinigungspad mit. Bei Kontakt des rotierenden Reinigungspads mit dem Boden können nun Reinigungs- oder Polierarbeiten durchgeführt werden.

Die Reinigungspads können auf verschiedene Arten auf dem Treibteller befestigt sein. So haben viele Treibteller eine Klettverschluss-Oberfläche, auf welchen die Reinigungspads mit einer entsprechenden Klettverschluss-Rückseite einfach angebracht werden können. Diese Art der Befestigung ermöglicht ein schnelles und einfaches Wechseln der Reinigungspads bei einer gleichzeitig guten Halterung. Wenn der Klettverschluss jedoch verschmutzt oder abgenutzt ist, kann die Haftung zwischen dem Treibteller und den Reinigungspads beeinträchtigt werden, was zu einem lösen während des Betriebs führen kann. Zudem kann der Klettverschluss bei häufigem Gebrauch an Effektivität verlieren und muss möglicherweise ersetzt werden. Auch die Anordnung von Igelspitzen und/oder Häkchen auf dem Treibteller ist bekannt, um ein Reinigungspad aus einem weichen Material zu halten. In jedem Fall muss eine zentrierte Halterung des Reinigungspads im Inneren des Rings mit einem Sicherungselement vorgesehen werden, welches das Reinigungspad zwischen sich und dem Treibteller einklemmt und zentriert, um sicherzustellen, dass die Reinigungsscheibe korrekt montiert wird.

Einige Treibteller sind mit einem Schraubgewinde ausgestattet, das es ermöglicht, das Sicherungselement auf den Treibteller zu schrauben. Diese Methode bietet eine sichere Befestigung, erfordert jedoch etwas mehr Zeit beim Wechseln der Reinigungspads. Außerdem kann übermäßiges Anziehen der Schrauben zu Beschädigungen des Treibtellers oder des Sicherungselements führen, zu lockeres Anziehen zum Lösen des Sicherungselements.

In manchen Fällen wird der Treibteller durch einen federbelasteten Mechanismus oder eine Klemmkonstruktion mit dem Sicherungselement verbunden. Die Haltevorrichtung kann dann jedoch mechanische Teile beinhalten, die aufgrund der so realisierten Federung anfällig für Verschleiß oder Beschädigungen sein können, was zu Funktionsstörungen führen kann. Wenn die Haltevorrichtung nicht ordnungsgemäß eingestellt ist, besteht auch hier die Möglichkeit, dass sich die Reinigungspads während des Betriebs lösen.

Der vorliegenden Erfindung liegt daher die Aufgabe zu Grunde, den aus dem Stand der Technik bekannten Nachteilen abzuhelfen, indem sie eine neuartige Haltevorrichtung für die Befestigung von Reinigungspads an Treibtellern bereitstellt. Hierzu soll die Haltevorrichtung einen schnellen und einfachen Wechsel der Reinigungspads ermöglichen und gleichzeitig die Dosierung der Haltekraft erleichtern.

Es ist eine Haltevorrichtung für ein ringförmiges Reinigungspad vorgesehen, umfassend einen Treibteller und ein Sicherungselement, wobei der Treibteller erste Befestigungselemente aufweist, welche mit zweiten Befestigungselementen des Sicherungselement lösbar verbindbar sind. Die Erfindung zeichnet sich dadurch aus, dass die zweiten Befestigungselemente mit den ersten Befestigungselementen magnetisch zusammenwirken, wobei dem Sicherungselement wenigstens eine Griffeinrichtung zugeordnet ist, welche wenigstens zwei gegenüber dem Treibteller senkrechte Druckflächen aufweisen kann, welche von einer Rotationsachse des Treibtellers beabstandet sind.

Die Erfindung stellt somit eine Haltevorrichtung zur sicheren und dennoch leicht lösbaren Befestigung eines Reinigungspads an einem Treibteller eines Reinigungsgeräts zur Verfügung. Ein Reinigungspad ist eine ringförmige Scheibe, welche je nach Material und Oberflächenbeschaffenheit zum Reinigen, Wischen, Polieren, Scheuern oder zum Schleifen eingesetzt werden kann. Das Sicherungselement hat dabei Befestigungselemente, die mit entsprechenden Befestigungselementen des Treibtellers interagieren können. Dadurch kann das Reinigungspad zwischen dem Treibteller und dem Sicherungselement sicher fixiert werden. Das Besondere an dieser Vorrichtung ist, dass die Befestigungselemente magnetisch zusammenwirken, was eine Befestigung erlaubt, die ein einfaches Zusammenschnappen der ersten Befestigungselement mit den zweiten Befestigungselementen ermöglicht. Die Haltekraft stellt sich immer wieder gleich ein und eine Abnutzung von Magneten findet nicht statt. Der Haltevorrichtung steht zudem eine Griffeinrichtung zum Lösen des Sicherungselements zur Verfügung. Dadurch, dass es sich um magnetische Befestigungselemente handelt, wobei es unerheblich ist, ob beiderseits Magneten oder auf einer Seite etwa ein ferromagnetisches Material vorgesehen ist, kann die Haltekraft durch einfaches Ziehen überwunden werden. Einfacher wird die Handhabung noch dadurch, dass die Griffeinrichtung es erlaubt, zunächst das Sicherungselement zu drehen, so dass die ersten Befestigungselemente seitwärts aus dem Bereich der zweiten Befestigungselemente geschoben werden. Danach kann die Griffeinrichtung umso leichter dazu genutzt werden, die Sicherungseinrichtung von dem Treibteller zu entfernen.

In konkreter Ausführung kann das Sicherungselement zentriert auf dem Treibteller angeordnet sein. So ist es möglich, das Reinigungspad mittels einer Innenlochhalterung an dem Treibteller zu befestigen. Diese Art von Befestigung hat sich bewährt, weil hierbei das Reinigungspad sicher befestigt ist, aber gleichzeitig eine große Wirkfläche aufweist. Darüber hinaus ist sichergestellt, dass sich das Reinigungspad mittig um die Rotationsachse dreht, so dass sie gleichmäßig abgenutzt wird.

Wenigstens ein erstes Befestigungselement und/oder ein zweites Befestigungselement kann aus einer magnetischen Legierung, vorzugsweise aus einer Neodym-Eisen-Bor-Legierung ausgebildet sein. Neodym-Eisen-Bor (NdFeB) ist eine Art von Permanentmagnetmaterial, das aufgrund seiner einzigartigen Eigenschaften in vielen Anwendungen vielseitig einsetzbar ist. Insgesamt bieten Neodym-Eisen-Bor-Magnete eine leistungsstarke Lösung für eine Vielzahl von Anwendungen, insbesondere solche, die eine hohe magnetische Leistung in einem kompakten und kosteneffizienten Paket erfordern.

Bevorzugtermaßen kann der Treibteller und/oder das Sicherungselement Rastelemente zur Verhinderung einer Verdrehung von Treibteller und Reinigungspad aufweisen. Rastelemente dienen zur zusätzlichen Befestigung des Reinigungspads, welches beim Reinigungsvorgang sicher befestigt sein muss. Hierbei können die Rastelemente als Klemm- oder Steckverbindung ausgebildet sein. Ebenfalls können die Rastelemente als mechanische Schwellen vorgesehen werden, die zwar überwindbar sind, aber einen erhöhten Krafteinsatz erfordern. Hierdurch helfen sie bei der Zentrierung des Sicherungselements und sorgen dafür, dass die ersten und zweiten Befestigungsmittel bei der Verbindung zueinanderfinden.

Der Treibteller kann wenigstens drei erste Befestigungselemente und das Sicherungselement wenigstens drei komplementäre zweite Befestigungselemente umfassen, wobei die ersten Befestigungselemente eine gleichseitige Figur bilden. Wenn wenigstens drei erste Befestigungselemente mit drei komplementären zweiten Befestigungselementen zur Befestigung des Reinigungspads an dem Treibteller zusammenwirken, ist eine sichere Befestigung des Reinigungspads durch das Sicherungselement gewährleistet, weil das Reinigungspad an mehreren gleichmäßig verteilten Punkten gehalten ist. Hierbei ist es besonders vorteilhaft, wenn wenigstens die ersten Befestigungselemente in einer gleichseitigen Figur angeordnet sind. Diese Anordnung ermöglicht es, dass das Sicherungselement von unterschiedlichen Positionen an dem Treibteller befestigt werden kann. Eine Verdrehung des Sicherungselements führt also wieder zu einer korrekten Halteposition, bei der Verwendung von drei ersten und zweiten Befestigungselementen also um 120°, bei sechs um 60° und so weiter. Eine Befestigung mit einem oder zwei miteinander korrespondierenden ersten und zweiten Befestigungselementen ist ebenfalls möglich.

In konkreter Ausführung kann der Treibteller und/oder das Sicherungselement aus Kunststoff, Metall oder einem Verbundwerkstoff hergestellt sein. Der Einsatz von unterschiedlichen Materialien und Verbundwerkstoffen bietet den Vorteil, dass produkt- und gerätspezifische Lösungen realisiert werden können.

Die Griffeinrichtung kann in vorteilhafter Ausgestaltung einen Haltesteg und/oder einen Haltegriff aufweisen. Durch einen Haltesteg und/oder einen Haltegriff an der Griffeinrichtung kann das Sicherungselement in einfacher Weise durch Ziehen von dem Treibteller gelöst werden. Das Sicherungselement ist durch die magnetische Verbindung zwischen den ersten und zweiten Befestigungselementen an dem Treibteller gehalten, kann aber beliebig häufig gelöst werden.

Das Sicherungselement kann eine Hinterschneidung zur Aufnahme des Reinigungspads aufweisen. Die Hinterschneidung stellt eine ebene Fläche zur Befestigung des Reinigungspads bereit, welche dazu dienen kann, das Reinigungspad zu fixieren. Dadurch, dass das Reinigungspad einerseits auf dem Treibteller und andererseits in der Hinterschneidung des Sicherungselements gehalten ist, erfolgt neben einer möglichen Halterung durch eine Klettverbindung, einer Verbindung mit Igelspitzen oder mit Häkchen bedarfsweise auch eine Klemmverbindung. Ein eventueller Klemmrand an der Innenseite des Ringlochs des Reinigungspads kann diese zusätzlich gegen eine Verdrehung gegenüber dem Treibteller schützen.

Bevorzugterweise kann das Sicherungselement additiv hergestellt sein. Der 3D-Druck bietet viele Vorteile, darunter die Möglichkeit, komplexe Geometrien ohne die Beschränkungen traditioneller Fertigungsmethoden herzustellen, die schnelle Prototypenerstellung, die Anpassung von Produkten an individuelle Bedürfnisse und die Möglichkeit, Ersatzteile oder Prototypen vor Ort zu produzieren, ohne auf externe Lieferanten angewiesen zu sein. Gerade im vorliegenden Fall ist es möglich, hinterschnittene Konstruktionen zu fertigen, wie etwa die Griffeinrichtung.

Die vorstehend beschriebene Erfindung wird im Folgenden anhand eines Ausführungsbeispiels näher erläutert.

Es zeigen
- Figur 1: eine Haltevorrichtung mit einem Treibteller, einem Reinigungspad und einem diese auf dem Treibteller fixierenden Sicherungselement in einer Draufsicht,
- Figur 2: die Haltevorrichtung gemäß Figur 1 mit abgenommenem Sicherungselement,
- Figur 3: das abgenommene Sicherungselement aus Figur 2 in einer perspektivischen Darstellung von schräg unten,
- Figur 4: das Sicherungselement gemäß Figur 3 in einer perspektivischen Darstellung von schräg oben, sowie
- Figur 5: eine Reinigungsvorrichtung mit einem Treibteller und einem Reinigungspad gemäß Figur 1.

Figur 1 zeigt eine Haltevorrichtung für ein Reinigungspad 2, wie sie in Reinigungsvorrichtungen 11 gemäß Figur 5 eingesetzt werden. Es handelt sich dabei um selbsttätig arbeitende oder manuell geführte Maschinen, bei denen ein Reinigungspad 2 an einem Treibteller 3 einer Haltevorrichtung 1 befestigt wird und der Treibteller 3 dann in Rotationsbewegungen versetzt vor der Reinigungsvorrichtung 11 hergeschoben wird. Hierbei erfolgt eine Reinigungsbewegung, welche je nach Betriebsmodus und Reinigungspad 2 zum Wischen, Polieren, Scheuern oder Schleifen genutzt werden kann. Wie in der Figur 5 dargestellt, haben die Reinigungspads 2 ein mittiges Ringloch, mit dem sie auf dem Treibteller 3 zentriert gehalten werden können.

Figur 1 zeigt die Haltevorrichtung 1 von einer Unterseite, also der Seite, die dem zu reinigenden Boden im Betrieb der Reinigungsvorrichtung 1 zugewandt ist. Dem Reinigungsteller 3 ist ein Reinigungspad 2 zugeordnet, welches etwa daraufgelegt oder mithilfe einer mit Igelspitzen oder Häkchen versehenen Fläche des Treibtellers 3 oder einer an diesem befestigten Klettfläche zunächst provisorisch befestigt ist. Danach wird ein Sicherungselement 4 mittig auf dem Treibteller 3 befestigt, welches zum Einen das Reinigungspad 2 an dem Treibteller 3 hält, und diese zum Anderen zentriert. Um das Sicherungselement 4 von dem Treibteller 3 zu lösen, weist es eine Griffeinrichtung 7 auf, die aus einem Haltesteg 8 und einem Haltegriff 9 gebildet ist.

Figur 2 zeigt die Haltevorrichtung 1, von der nunmehr das Sicherungselement 4 abgenommen wurde. Es ist zu erkennen, dass dem Treibteller 3 mittig erste Befestigungselemente 5 und dem Sicherungselement 4 entsprechende zweite Befestigungselemente 6 zugeordnet sind, welche jeweils die Ecken eines gleichseitigen Dreiecks ausbilden. Figur 3 zeigt das Sicherungselement 4 nochmals in vergrößerter Darstellung.

Um das Sicherungselement 4 auf dem Treibteller 3 zu befestigen, ist es lediglich notwendig, dieses grob korrekt auf dem Treibteller 3 zu positionieren. Aufgrund der magnetischen Wirkung der ersten Befestigungselemente 5 auf die zweiten Befestigungselemente 6 wird sich das Sicherungselement 4 notfalls korrekt ausrichten und soweit drehen, dass sich die Befestigungselemente 5 und 6 miteinander verbinden. Das Reinigungspad 2 wird dabei in einer Hinterschneidung 10 des Sicherungselements 4 eingeklemmt.

Um das Sicherungselement 4 wieder zu lösen, kann dieses mit der Griffeinrichtung 7 leicht verdreht werden, so dass sich die Befestigungsmittel 5 und 6 seitwärts außer Eingriff bewegen. Hierzu kann ein Druck auf den Haltesteg 8 ausgeübt werden, und zwar auf beiden Seiten einer gedachten Rotationsachse des Sicherungselements 4 in entgegengesetzte Richtungen. Dies ist etwa mit Daumen und Zeigefinger leicht möglich.

Einmal außer Eingriff, kann das Sicherungselement 4 dann mit dem Haltegriff 9 gegriffen und durch Ziehen angehoben werden. Die außer Eingriff gedrehten Befestigungselemente 5 und 6 werden hierdurch nur noch wenig Widerstand bieten.

Vorstehend beschrieben ist somit eine neuartige Haltevorrichtung für die Befestigung von Reinigungspads an Treibtellern. Die Haltevorrichtung ermöglicht einen schnellen und einfachen Wechsel der Reinigungspads und weist gleichzeitig eine stets passende Haltekraft auf.

### BEZUGSZEICHENLISTE

- 1: Haltevorrichtung
- 2: Reinigungspad
- 3: Treibteller
- 4: Sicherungselement
- 5: Erste Befestigungselemente
- 6: Zweite Befestigungselemente
- 7: Griffeinrichtung
- 8: Haltesteg
- 9: Haltegriff
- 10: Hinterschneidung
- 11: Reinigungsvorrichtung

## Patentansprüche

1. Haltevorrichtung (1) für ein ringförmiges Reinigungspad (2), umfassend einen Treibteller (3) und ein Sicherungselement (4), wobei der Treibteller (3) erste Befestigungselemente (5) aufweist, welche mit zweiten Befestigungselementen (6) des Sicherungselements (4) lösbar verbindbar sind, **dadurch gekennzeichnet, dass** die zweiten Befestigungselemente (6) mit den ersten Befestigungselementen (5) magnetisch zusammenwirken, wobei dem Sicherungselement (4) wenigstens eine Griffeinrichtung (7) zugeordnet ist.

2. Haltevorrichtung gemäß Anspruch 1, **dadurch gekennzeichnet, dass** die Griffeinrichtung (7) wenigstens zwei gegenüber dem Treibteller (3) senkrechte Druckflächen aufweist, welche von einer Rotationsachse des Treibtellers (3) beabstandet sind.

3. Haltevorrichtung gemäß einem der Ansprüche 1 oder 2, **dadurch gekennzeichnet, dass** das Sicherungselement (4) zentriert auf dem Treibteller (3) angeordnet ist.

4. Haltevorrichtung gemäß einem der vorhergehenden Ansprüche, **dadurch gekennzeichnet, dass** wenigstens ein erstes Befestigungselement (5) und/oder ein zweites Befestigungselement (6) aus einer magnetischen Legierung, vorzugsweise aus einer Neodym-Eisen-Bor-Legierung, ausgebildet ist.

5. Haltevorrichtung gemäß einem der vorhergehenden Ansprüche, **dadurch gekennzeichnet, dass** der Treibteller (3) und/oder das Sicherungselement (4) Rastelemente zur Verhinderung einer Verdrehung von Treibteller (3) und Reinigungspad (2) aufweist.

6. Haltevorrichtung gemäß einem der vorhergehenden Ansprüche, **dadurch gekennzeichnet, dass** der Treibteller (3) wenigstens drei erste Befestigungselemente (5) und das Sicherungselement (4) wenigstens drei komplementäre zweite Befestigungselemente (6) umfasst, wobei wenigstens die ersten Befestigungselemente (5) eine gleichseitige Figur bilden, welche vorzugsweise rotationssymmetrisch um die Rotationsachse des Treibtellers (3) angeordnet ist.

7. Haltevorrichtung gemäß einem der vorhergehenden Ansprüche, **dadurch gekennzeichnet, dass** der Treibteller (3) und/oder das Sicherungselement (4) aus Kunststoff, Metall oder einem Verbundwerkstoff hergestellt ist.

8. Haltevorrichtung gemäß einem der vorhergehenden Ansprüche, **dadurch gekennzeichnet, dass** die Griffeinrichtung (7) einen Haltesteg (8) und/oder einen Haltegriff (9) aufweist.

9. Haltevorrichtung gemäß einem der vorhergehenden Ansprüche, **dadurch gekennzeichnet, dass** das Sicherungselement (4) eine Hinterschneidung (10) aufweist, welche mit dem Treibteller (3) einen Aufnahmeraum zur Aufnahme des Reinigungspads (2) begrenzt.

10. Haltevorrichtung gemäß einem der vorhergehenden Ansprüche, **dadurch gekennzeichnet, dass** das Sicherungselement (4) additiv hergestellt ist.
